# EUROPÄISCHE PATENTSCHRIFT

(11) **EP 1 297 894 B1**
(45) Veröffentlichungstag und Bekanntmachung des Hinweises auf die Patenterteilung: **25.07.2007**
(21) Anmeldenummer: 02018566.6
(22) Anmeldetag: 16.08.2002
(51) Int. Cl.: B03C 3/36

(54) **Ionisator für ein Filtergerät**
Ioniser for filter apparatus
Ionisateur pour filtre

(30) Priorität: 29.09.2001 DE 10148390
(43) Veröffentlichungstag der Anmeldung: 02.04.2003
(73) Patentinhaber: GEA Delbag- Lufttechnik GmbH, 44625 Herne (DE)
(72) Erfinder: Bernstorff, Olaf, 58455 Witten (DE)
(74) Vertreter: COHAUSZ DAWIDOWICZ HANNIG & SOZIEN

(56) Entgegenhaltungen:
- DE-C- 684 342
- US-A- 1 356 462
- US-A- 3 362 135
- US-A- 4 124 359

## Beschreibung

Die Erfindung betrifft einen lonisator für ein Filtergerät, bei dem im lonisator die im Gas insbesondere in der Luft enthaltenen festen oder flüssigen Teilchen elektrisch aufgeladen werden, um danach zwischen den Platten eines Kollektors abgeschieden zu werden, wobei im lonisator mehrere Sprühelektroden-Drähte zueinander parallel und quer zum Strom des Gases/der Luft gespannt und zwischen den Sprühelektroden-Drähten Blechwände angeordnet sind, die Gas/Luftkanäle bilden, zwischen denen mittig die Sprühelektroden-Drähte angeordnet sind. Dokument US 4 124 359 A offenbart eine solche Vorrichtung.

Bei einem solchen lonisator eines Filtergerätes ist es bekannt, dass mehrere Blechwände in gleichen Abständen parallel nebeneinander in Richtung des Gasstromes angeordnet sind und jeweils zwischen zwei Blechwänden mittig eine meist drahtförmige Sprühelektrode befestigt ist, die parallel zu den geerdeten Blechwänden und rechtwinklig zur Strömungsrichtung des Gasstromes gespannt ist. Bei dieser bekannten Konstruktion strömt das Gas mit gleichbleibender Geschwindigkeit durch den Kanal zwischen den Blechwänden und kommt nur kurzzeitig und mit zunehmender Stärke und danach wieder abnehmender Stärke in den Behandlungsbereich der Sprühelektrode.

Aufgabe der Erfindung ist es, einen lonisator der eingangs genannten Art so zu verbessern, dass das Gas durch die Sprühelektrode gleichmäßiger und zeitlich länger behandelt wird.

Diese Aufgabe wird erfindungsgemäß dadurch gelöst, dass zumindest eine Blechwand (1), insbesondere die zwei Blechwände zu beiden Seiten eines Sprühelektroden-Drahtes jeweils eine Erweiterung aufweisen, die eine Gesamterweiterung des Kanals bilden.

Die Blechwände bilden damit im Bereich der Sprühelektrode eine Gesamterweiterung des Kanals ohne dass die Blechwände im Eingangs- und Ausgangsbereich einen größeren Abstand besitzen müssen, so dass die Anzahl der Blechwände gleichbleiben kann. Die jeweilige Gesamterweiterung eines Kanals im Bereich einer Sprühelektrode führt innerhalb dieses Bereiches zu einer Verlangsamung des Gasstromes, so dass das Gas im Bereich der Elektrode länger verweilt und damit dort stärker ionisiert wird, ohne die Geschwindigkeit des Gasstromes vor und hinter dem lonisator verlangsamen zu müssen. Darüber hinaus wird im Bereich der Kanalerweiterung eine gleichmäßige gekrümmte Strömung zu beiden Seiten um die drahtförmige Sprühelektrode erreicht, so dass es zusätzlich zu einer Vergleichsmäßigung der Behandlung kommt. Alternativ kann aber auch die Geschwindigkeit des Gasstromes vor und hinter der Erweiterung vergrößert werden, so daß der Durchsatz durch den lonisator erhöht wird.

Es ist besonders vorteilhaft, wenn die Erweiterung eine teilzylindrische, zur Sprühelektrode parallele Auswölbung ist, deren Wandabstand zur Sprühelektrode, insbesondere zum Sprühelektrodendraht oder zur Kante eines Sprühelektrodenbleches jeweils gleichbleibend ist. Ferner wird vorteilhafterweise vorgeschlagen, dass die beiden Erweiterungen beider Kanalwände einander unversetzt gegenüber liegen.

Eine platzsparende Bauweise und damit ein verhältnismäßig enges Anordnen der Blechwände zueinander, wobei dennoch ausreichend breite Gesamterweiterungen erreicht werden, wird dann erzielt, wenn die Blechwände in einem zur Sprühelektrode lotrechten Querschnitt S-förmig sind, und eine Hälfte der S-Form zusammen mit einem auf einer ersten Seite benachbarten Blechwände eine Gesamterweiterung und die andere Hälfte der S-Form zusammen mit einem auf der anderen Seite benachbarten Blechwände eine weitere Gesamterweiterung des Kanals bildet.

Vorzugsweise wird vorgeschlagen, dass jede Blechwand zu beiden Seiten der S-Form einen ebenen Endwandbereich bildet, der parallel zur Gas/Luftströmungsrichtung ist und den Ein- oder Auslassbereich für das Gas/die Luft bildet. Dies führt zu einer einfachen Befestigung der Blechwände. Hierbei wird vorgeschlagen, dass durch die Endwandbereiche Stäbe quer zur Strömungsrichtung zur Befestigung der Blechwände (1) verlaufen.

Ein Ausführungsbeispiel der Erfindung ist in den Zeichnungen dargestellt und wird im folgenden näher beschrieben. Es zeigen
- Fig. 1: eine Seitenansicht eines lonisators und
- Fig. 2: einen Schnitt durch den lonisator nach A-B in Fig. 1.

Der erfindungsgemäße lonisator wird in Filtergeräten eingesetzt, in denen hinter dem lonisator ein Kollektor geschaltet ist, zwischen dessen parallelen Platten das Gas, insbesondere die Luft strömt, um die aufgeladenen Teilchen/Tröpfchen aufzunehmen.

Im lonisator 1 sind eine größere Anzahl von Blechwänden 2 parallel zueinander und in Richtung 3 eines Gasstromes insbesondere eines Luftstromes befestigt.

Der lonisator weist eine größere Anzahl von Blechwänden 1 auf, die parallel zueinander und zur Richtung 2 des Gasstromes befestigt sind und zwischen sich Kanäle 3 bilden. Zwischen den Blechwänden 1 und parallel zu diesen sind Drähte (oder andere Sprühelektroden) als Sprühelektroden 4 quer zur Strömungsrichtung gespannt. Die Drähte sind oberseitig und unterseitig der Blechwände in der Regel an Klammern 5 befestigt. Statt Drähten können aber auch Blechstreifen zwischen den Blechwänden als Sprühelektroden befestigt sein, wobei eine seitliche Längskante an Stelle des Drahtes liegt und Zähne oder Spitzen dort bildet.

Die Blechwände 1 sind S-förmig gebogen, das heißt sie besitzen einen Querschnitt in S-Form, so dass jedes Blech 1 von einer Seite aus gesehen eine teilzylindrische Erweiterung 6 (Wölbung) und eine daran anschließende teilzylindrische Verengung 7 (Wölbung) aufweist, wobei die Verengung 7 auf ihrer Rückseite wiederum eine Erweiterung 6 für den benachbarten Kanal 3 bildet. Hierbei ist jede zweite Blechwand 1 seitenverkehrt zu den benachbarten Blechwänden aufgestellt, so dass die zwei zueinander zugekehrten teilzylindrischen Erweiterungen 6 zweier benachbarter Blechwände eine Gesamterweiterung 8 des Kanals 3 bilden, in deren Mitte der Sprühelektroden-Draht 4, bzw. die Sprühkante des Sprühelektrodenbleches koaxial einliegt.

In Strömungsrichtung 2 vor oder hinter der Gesamterweiterung 8 bilden die Blechwände im Kanal eine Gesamtverengung 9 durch die jeweiligen Verengungen 7 der Blechwände 1.

Die Kanalgesamterweiterung 8 vergrößert die normale Kanalbreite B um das 1,5-fache, wobei die Kanalbreite im Bereich der Verengung die halbe normale Kanalbreite B beträgt.

Zu Beginn und am Ende der Kanäle sind die Blechwände gerade bzw. ungewölbt eben und parallel zueinander mit einer Kanalbreite B. Die ebenen Anfangs- und Endbereiche 10 der Blechwände 1 sind von lotrecht zu den Wänden 1 angeordneten Stangen 11 durchquert, die die Blechwände 1 befestigt halten.

Im Ausführungsbeispiel haben die Erweiterungen und Verengungen der Blechwände jeweils eine teilzylindrische Form. Hier sind aber auch andere Formen möglich. Die Querschnitte der Erweiterungen und Verengungen können zum Beispiel teilelliptisch oder mehreckig sein.

## Patentansprüche

1. Ionisator für ein Filtergerät, bei dem im lonisator die im Gas insbesondere in der Luft enthaltenen festen oder flüssigen Teilchen elektrisch aufgeladen werden, um danach zwischen den Platten eines Kollektors abgeschieden zu werden, wobei im lonisator mehrere sich längserstreckende Sprühelektroden, insbesondere Sprühelektroden-Drähte (4) zueinander parallel und quer zum Strom des Gases/der Luft gespannt und zwischen den Sprühelektroden-Drähten (4) Blechwände (1) angeordnet sind, die Gas-/Luftkanäle (3) bilden, zwischen denen mittig die Sprühelektroden (4) angeordnet sind, **dadurch gekennzeichnet, dass** zumindest eine Blechwand(1), insbesondere die zwei Blechwände (1) zu Seiten einer Sprühelektrode (4) jeweils eine Erweiterung (6) aufweisen, die eine Gesamterweiterung (8) des Kanals (3) bilden.

2. lonisator nach Anspruch 1, **dadurch gekennzeichnet, dass** die Erweiterung (6) eine teilzylindrische, zur Sprühelektrode (4) parallele Auswölbung ist, deren Wandabstand zur Sprühelektrode, insbesondere zum Sprühelektrodendraht oder zur Kante eines Sprühelektrodenbleches jeweils gleichbleibend ist.

3. lonisator nach Anspruch 1 oder 2, **dadurch gekennzeichnet, dass** die beiden Erweiterungen (6) beider Kanalwände (1) einander unversetzt gegenüber liegen.

4. lonisator nach einem der vorherigen Ansprüche, **dadurch gekennzeichnet, dass** die Blechwände (1) in einer zur Sprühelektrode (4) lotrechten Querschnitt S-förmig sind, und eine Hälfte der S-Form zusammen mit einem auf einer ersten Seite benachbarten Blechwände (1) eine Gesamterweiterung (8) und die andere Hälfte der S-Form zusammen mit einem auf der anderen Seite benachbarten Blechwände (1) eine weitere Gesamterweiterung (8) des Kanals (3) bildet.

5. Ionisator nach einem der vorherigen Ansprüche, **dadurch gekennzeichnet, dass** jede Blechwand (1) zu beiden Seiten der S-Form einen ebenen Endwandbereich (10) bildet, der parallel zur Gas-/Luftströmungsrichtung (2) ist und den Ein- oder Auslassbereich für das Gas/die Luft bildet.

6. lonisator nach Anspruch 5, **dadurch gekennzeichnet, dass** durch die Endwandbereiche (10) Stäbe (11) quer zur Strömungsrichtung zur Befestigung der Blechwände (1) verlaufen.

## Claims

1. loniser for filter apparatus, in which the solid or liquid particles contained in a gas, particularly in the air are electrically charged in the ioniser, in order afterward to be precipitated between the plates of a collector, in which in the ioniser several longitudinal discharge electrodes, particularly discharge electrode wires (4) are arranged tensioned in parallel to each other and transversely to the stream of gas / air and sheet metal walls (1) are arranged between the discharge electrode wires (4), which form gas / air channels (3), between which the discharge electrodes (4) are arranged centrically, **characterised in that** at least one sheet metal wall (1), particularly the two sheet metal walls (1) at the sides of a discharge electrode (4) each have an extension (6), which form an overall extension (8) of the channel (3).

2. loniser according to claim 1, **characterised in that** the extension (6) is a partially cylindrical bulge, which is parallel to the discharge electrode (4), the wall clearance of said bulge to the discharge electrode, particularly the discharge electrode wire or to the edge of a discharge electrode plate being constant in each case.

3. loniser according to claim 1 or 2, **characterised in that** both extensions (6) of both channel walls (1) are located opposite to each other in a non-offset manner.

4. loniser according to one of the preceding claims, **characterised in that** the sheet metal walls (1) are S-shaped in a cross-section perpendicular to the discharge electrode (4) and a half of the S-shape together with a sheet metal wall (1), which is adjacent on a first side form an overall extension (8) and the other half of the S-shape together with a sheet metal wall (1), which is adjacent on the other side form another overall extension (8) of the channel (3).

5. loniser according to one of the preceding claims, **characterised in that** each sheet metal wall (1) forms an even end wall area (10) on both sides of the S-shape, said end wall area being parallel to the gas / air flow direction (2) and forms an inlet and outlet area for the gas / air.

6. loniser according to claim 5, **characterised in that** rods (11) run through the end wall areas (10) transversely to the flow direction to the fastening of the sheet metal walls (11).

## Revendications

1. Ionisateur pour filtre, dans lequel les particules solides ou liquides contenues dans le gaz, en particulier dans l'air, sont chargées électriquement dans le ionisateur, pour être ensuite séparées entre les plaques d'un collecteur, plusieurs électrodes à couronne qui s'étendent longitudinalement, en particulier des fils d'électrodes à couronne (4), étant fixées dans l'ionisateur parallèlement entre elles et transversalement au flux de gaz/d'air, et des parois de tôle (1) étant disposées entre les fils d'élec-trodes à couronne (4), lesquelles parois forment des canaux de gaz/air (3), entre lesquels sont disposées au centre les électrodes à couronne (4), **caractérisé en ce qu'**au moins une paroi de tôle (1), en particulier les deux parois de tôle (1), présentent chacune de part et d'autre d'une électrode à couronne (4) un élargissement (6), qui forme un élargissement total (8) du canal (3).

2. Ionisateur suivant la revendication 1, **caractérisé en ce que** l'élargissement (6) est un cintrage partiellement cylindrique, parallèle à l'électrode à couronne (4), dont l'écartement par rapport à l'électrode à couronne, en particulier au fil d'électrode à couronne ou au bord d'une tôle d'électrode à couronne, est respectivement constant.

3. Ionisateur suivant l'une des revendications 1 et 2, **caractérisé en ce que** les deux élargissements (6) des deux parois de canaux (1) se situent en vis-à-vis mutuel sans déport.

4. Ionisateur suivant l'une des revendications précédentes, **caractérisé en ce que** les parois de tôle (1) sont en forme de S dans une coupe transversale perpendiculaire à l'électrode à couronne (4), et une moitié du S forme avec un canal (3), sur un premier côté de parois de tôle voisines (1), un élargissement total (8), et l'autre moitié du S forme avec un canal (3), sur l'autre côté de parois de tôle voisines (1), un autre élargissement total (8) du canal (3).

5. Ionisateur suivant l'une des revendications précédentes, **caractérisé en ce que** chaque paroi de tôle (1) forme de part et d'autre de la forme en S une zone de paroi extrême plane (10), qui est parallèle à la direction d'écoulement du gaz/air (2) et forme la zone d'admission ou d'échappement pour le gaz/l'air.

6. Ionisateur suivant la revendication 5, **caractérisé en ce que** des barres (11) s'étendent transversalement à la direction d'écoulement, au travers des zones de parois extrêmes (10), pour la fixation des parois de tôle (1).
